# EUROPÄISCHE PATENTANMELDUNG

(11) **EP 4 592 488 A1**
(43) Veröffentlichungstag der Anmeldung: **30.07.2025**
(21) Anmeldenummer: 24221466.6
(22) Anmeldetag: 19.12.2024
(51) Int. Cl.: E06B 1/62

(54) **VORGEFERTIGTES BAUELEMENT**

(30) Priorität: 30.12.2023 DE 102023136906
(71) Anmelder: Hanno-Werk GmbH & Co. KG, 30880 Laatzen (DE)
(72) Erfinder: Staude, Philipp, 30625 Hannover (DE)
(74) Vertreter: Patentanwälte Thömen & Körner

(57) **Zusammenfassung**

Die Erfindung betrifft ein vorgefertigtes Bauelement, umfassend eine Fensterlaibung oder einen Fensterrahmen, wobei auf dem inneren Umfang der Fensterlaibung ein umlaufendes mittels wenigstens eines Haltemittels in einem komprimierten Zustand gehaltenes Fugendichtungsband vorgesehen ist oder wobei auf dem äußeren Umfang des Fensterrahmens ein umlaufendes mittels wenigstens eines Haltemittels in einem komprimierten Zustand gehaltenes Fugendichtungsband vorgesehen ist, wobei das Haltemittel zu einem vorgegebenen Zeitpunkt während des Einbauprozesses eines Fensterrahmens in der Fensterlaibung oder während des Einbauprozesses des Fensterrahmens in einer Fensterlaibung zum Freigeben des Fugendichtungsbandes entfernbar ist.

## Beschreibung

Die Erfindung betrifft ein vorgefertigtes Bauelement, das eine Fensterlaibung oder einen Fensterrahmen umfasst.

Vorgefertigte Bauelemente sind Bauteile, die bereits im Voraus und nicht direkt vor Ort auf der Baustelle gefertigt werden. Vorgefertigte Bauelemente werden in Fabriken oder Werkstätten produziert und dann zur Baustelle transportiert, um dort zusammengebaut oder installiert zu werden. Dies kann die Bauzeit verkürzen und die Effizienz steigern. Ein Beispiel dafür ist eine vorgefertigte Wand, die eine Fensterlaibung aufweist. Es gibt allerdings auch Fensterlaibungen, die also solche vorgefertigte Bauelemente sind. Solche Fensterlaibungen können - wie auch die vorgenannten Wände - aus Holz, Beton, Stahl oder Verbundwerkstoffen bestehen. Fensterlaibungen, die als vorgefertigte Bauelemente gefertigt werden, können auch aus Styropor oder Kunststoff bestehen. Derartige Fensterlaibungen werden in standardisierten Größen und Formen produziert, um die Installation zu erleichtern. Der Einsatz solcher vorgefertigter Bauelemente kann Zeit und Arbeitskosten bei Bauprojekten sparen. Dadurch, dass beispielsweise Wände bereits viele notwendige Komponenten einschließlich Fensterlaibungen enthalten, können Bauprozesse beschleunigt und vereinfacht werden.

Neben den Fensterlaibungen als solche und den Wänden, die Fensterlaibungen aufweisen, sind auch Fenster vorgefertigte Bauelemente. Fenster weisen einen Fensterrahmen auf, der als solcher zunächst in einer Fensterlaibung montiert wird. Anschließend wird das die Verglasung aufweisende Fensterelement, üblicherweise ein Fensterflügel, am Fensterrahmen montiert.

Aus der WO 2009/132907 A1 ist ein Fensterrahmen bekannt, bei dem außenseitig ein Dichtband aus einem elastisch, gegebenenfalls verzögert rückstellfähigen Schaumstoff vormontiert ist. Der Schaumstoff ist in komprimierter Form am Fensterrahmen mittels eines Halterungsteils gehaltert, wobei die Vorkomprimierung durch zerstörende Einwirkung auf das in seiner Erstreckungsrichtung elastisch vorgespannt angeordnete oder aus einem spröden Material bestehende Halterungsteil freigebbar ist. Nachteilig an dieser Ausgestaltung ist, dass das Halterungsteil zerstört werden muss, um das Dichtband freizugeben. Je nach Art der Zerstörung kann dabei das Dichtband in Mitleidenschaft gezogen werden. Eine Wiederverwendung des Halterungsteils ist ausgeschlossen. Zudem wird die Baustelle durch die bei der Zerstörung des Halterungsteils umherfliegenden Bruchstücke verschmutzt, so dass sich ein zeitaufwendiges Aufräumen an die Zerstörung anschließt. Zudem können nachteilig auch Bruchstücke des Halterungsteils nach der Expansion des Dichtbandes in der Fuge und unter den in der WO 2009/132907 A1 beschriebenen Gegenhaltern des Halterungsteils verbleiben, wodurch die Funktion des Dichtbandes beeinträchtigt werden kann. Insbesondere kann eine Schimmelbildung an den verbleibenden Bruchstücken nicht ausgeschlossen, wenn das Halterungsteil aus einem biologisch abbaubaren Material besteht, wie es in der WO 2009/132907 A1 vorgesehen ist.

Ausgehend von diesem Stand der Technik liegt der Erfindung die Aufgabe zugrunde, den Vorfertigungsgrad von vorgefertigten Bauelementen, die eine Fensterlaibung oder einen Fensterrahmen umfassen, zu verbessern.

Diese Aufgabe wird durch ein vorgefertigtes Bauelement mit den Merkmalen des Anspruchs 1 gelöst. Weiterbildungen und vorteilhafte Ausgestaltungen der Erfindung ergeben sich aus den Unteransprüchen.

Das erfindungsgemäße vorgefertigtes Bauelement umfasst eine Fensterlaibung oder einen Fensterrahmen, wobei auf dem inneren Umfang der Fensterlaibung ein vorzugsweise umlaufendes mittels wenigstens eines Haltemittels in einem komprimierten Zustand gehaltenes Fugendichtungsband vorgesehen ist oder wobei auf dem äußeren Umfang des Fensterrahmens ein vorzugsweise umlaufendes mittels wenigstens eines Haltemittels in einem komprimierten Zustand gehaltenes Fugendichtungsband vorgesehen ist, wobei das Haltemittel zu einem vorgegebenen Zeitpunkt während des Einbauprozesses eines Fensterrahmens in der Fensterlaibung oder während des Einbauprozesses des Fensterrahmens in einer Fensterlaibung zum Freigeben des Fugendichtungsbandes zerstörungsfrei entfernbar ist.

Dadurch wird, dass vorgefertigte Bauelemente, die eine Fensterlaibung oder einen Fensterrahmen aufweisen, einen verbesserten Vorfertigungsgrad aufweisen. Das ist insbesondere für Gebäude in Elementbauweise wichtig. Das Haltemittel hält hierbei das Fugendichtungsband vor der eigentlichen Montage des Fensterahmens in der Fensterlaibung in einem komprimierten Zustand.

Erfindungsgemäß wird zudem erreicht, dass auf eine speziell ausgebildete Fachkraft, die bislang erforderlich war, um die Fugendichtungsbänder vor Ort, also auf der Baustelle, korrekt und präzise anzuschließen bzw. anzuordnen, verzichtet werden kann. Aufgrund des zerstörungsfreien Entfernens des Haltemittels ist nicht zu befürchten, dass das im komprimierten Zustand gehalten Fugendichtungsband negativ in Mitleidenschaft gezogenen wird. Die Arbeiten sind schnell und einfach auszuführen. Dadurch können die Arbeitskosten gesenkt werden.

Da die Gegebenheiten in einer Fabrik oder einer Werkstätte üblicherweise viel besser sind als auf einer Baustelle, sind bei der Anbringung des Fugendichtungsbandes auch keine Abdichtungsfehler zu befürchten. So kann beispielsweise die Oberfläche, auf der das Fugendichtungsband angeschlossen wird, in einer Fabrik oder Werkstätte sauberer als auf einer Baustelle gehalten werden.

Dabei hat sich als besonders vorteilhaft herausgestellt, wenn es sich bei dem erfindungsgemäßen vorgefertigten Bauelement, um ein solches handelt, das eine Fensterlaibung aufweist. Da ein solches vorgefertigtes Bauelement auf der Baustelle wenig bewegt wird, ist die fehlerfreie Montage des Fensters eher gegeben als bei einem erfindungsgemäßen vorgefertigten Bauelement, das einen Fensterrahmen umfasst. Ein solcher Fensterrahmen wird vor Ort bei der Montage mehr bewegt, so dass eine Beschädigung des Fugendichtungsbandes eher möglich erscheint.

Durch die erfindungsgemäßen vorgefertigten Bauelemente können Kosten gespart, Fehler vermieden und Arbeitszeiten von Monteuren auf der Baustelle verringert werden. Zudem erhöht sich die Qualität der Abdichtung, weil sich keine Abdichtungsfehler beim Anschließen der Fugendichtungsbänder an der Fensterlaibung oder dem Fensterrahmen ergeben. Da die Gegebenheiten, beispielsweise das Arbeitsumfeld, in der Fabrik oder Werkstätte, deutlich besser ist als auf der Baustelle, kann auch der zeitliche Aufwand der Montage überwacht, gesteuert und verringert werden. Eine Qualitätskontrolle ist in einer Fabrik oder Werkstätte ebenso deutlich einfacher durchführbar als auf einer Baustelle. Die Verwendung der erfindungsgemäße vorgefertigten Bauelemente auf der Baustelle und der damit zusammenhängende Einbau der Fenster auf der Baustelle ist weniger anspruchsvoll, so dass der Einbau der Fenster von weniger geschultem Personal ausgeführt werden kann.

Geeignete Fugendichtungsbänder sind dem Fachmann allgemein bekannt. Es handelt sich um solche, die einen rückstellfähigen, vorzugsweise zur verzögerten Rückstellung imprägnierten Schaumstoff aufweisen und in einem komprimierten Zustand in eine Fuge eingebracht werden, um sich dort zurückzustellen und die Fuge abzudichten. Erfindungsgemäß umfasst der Begriff Fugendichtungsbänder auch so genannte Multifunktionsbänder. In dem Leitfaden werden RAL-GZ 711 "Fugendichtungs-Komponenten und -Systeme" werden erfindungsgemäß verwendbare Fugendichtungsbänder und Multifunktionsbänder beschrieben.

Fugendichtungsbänder sind aus Schaumstoff hergestellte Bänder, die üblicherweise mit einseitiger Selbstklebefolie kaschiert sind, und deren Schaumstoff üblicherweise vorkomprimiert und zur verzögerten Rückstellung imprägniert ist. Als Material wird üblicherweise ein Polyurethan-Weichschaum eingesetzt. Kennzeichnend für solche Fugendichtungsbänder sind die wind- und schlagregendichte und gleichzeitig dampfdiffusionsoffene Abdichtung, die UV-Beständigkeit sowie die Langlebigkeit. Multifunktionsbänder sind ebenfalls aus Schaumstoff hergestellte Bänder, die üblicherweise mit einseitiger Selbstklebefolie kaschiert sind, deren Schaumstoff sowohl vorkomprimiert als auch u.a. zur verzögerten Rückstellung imprägniert sein kann. Als Material wird üblicherweise ein Polyurethan-Weichschaum eingesetzt. Kennzeichnend für Multifunktionsbänder sind die luft- und schlagregendichten und gleichzeitig wärmedämmenden Eigenschaften. Kennzeichnend für Multifunktionsbänder sind zudem die Eigenschaft der dampfdiffusionsoffenen Abdichtung nach dem Prinzip "innen dichter als außen", die UV-Beständigkeit sowie die Langlebigkeit.

Es kann von Vorteil sein, dass Positioniermittel vorgesehen sind, die das Haltemittel in einer vorgegebenen Position halten. Dadurch wird erreicht, dass das im komprimierten Zustand befindliche Fugendichtungsband des vorgefertigten Bauelements sicher vom Herstellungsort, insbesondere von einer Fabrik oder einer Werkstätte, zur Baustelle transportiert wird. In bestimmten Fällen können die Positioniermittel so ausgebildet sein, dass diese nach dem Entfernen des Haltemittels im vorgefertigten Bauteil verbleiben. In anderen Fällen können die Positioniermittel so ausgebildet sein, dass diese entfernt werden müssen, um das zerstörungsfreie Entfernen des Haltemittels zu ermöglichen. Bei den Positioniermitteln handelt es sich vorzugsweise um separate Mittel, also um Mittel, die nicht Teil des Haltemittels, nicht Teil der Fensterlaibung und/oder nicht Teil des Fensterrahmens sind. Wenn die Positioniermittel so ausgebildet sind, dass sie entfernt werden müssen, dann kann es vorteilhaft sein, wenn diese wiederverwendbar sind.

Es kann von Vorteil sein, wenn das Haltemittel eine das an der Fensterlaibung oder dem Fensterrahmen in einem komprimierten Zustand vorgesehene Fugendichtungsband zumindest überwiegend oder darüber hinaus abdeckende Leiste umfasst, die mittels geeigneter Positioniermittel in einer vorgegebenen Position haltbar ist. Unter einer Leiste wird insbesondere ein längliches, flaches und üblicherweise rechteckiges Bauteil verstanden. Die Breite der Leiste ist zumindest so gewählt, dass das Fugendichtungsband komplett im komprimierten Zustand gehalten wird. Daher kann es sinnvoll sein, wenn die Leiste über die Breite des im komprimierten Zustand befindlichen Fugendichtungsbandes hinausragt. Die Leiste selbst kann eine glatte Oberfläche aufweisen. Zur Gewichtsersparnis kann die Leiste allerdings auch Aussparungen aufweisen, solange das Fugendichtungsband im gewünschten komprimierten Zustand gehalten wird. Weiterhin kann die Leiste vorteilhaft versteifende Rippen aufweisen, um die Leiste möglichst flach mit geringem Gewicht auszubilden und trotzdem die erforderliche Steifigkeit und Festigkeit zu gewährleisten.

Es kann von Vorteil sein, wenn als Positioniermittel Teile eines Einklicksystems, bei dem ein Fensterrahmen in einer Fensterlaibung eingeklickt wird, nutzbar sind, wobei das Einklicksystem auf der einen Seite an der Fensterlaibung angeordnete Komponenten und auf der anderen Seite am Fensterrahmen angeordnete Komponenten aufweist, die aufeinander abgestimmt sind und zum Herstellen einer Verbindung ineinandergreifen, wobei entweder die auf der einen Seite oder die auf der anderen Seite vorgesehenen Komponenten als Positioniermittel nutzbar sind.

Dadurch wird erreicht, dass keine zusätzlichen Bauteile als Positioniermittel erforderlich sind, sondern diejenigen Bauteile genutzt werden, die ohnehin für das Einklicksystem erforderlich bzw. vorhanden sind. Die genannten Komponenten werden erfindungsgemäß an der Fensterlaibung nach dem Anschließen des Fugendichtungsbandes an der Fensterlaibung des vorgefertigten Bauelements an der Fensterlaibung oder am Fensterrahmen nach dem Anschließen des Fugendichtungsbandes am Fensterrahmen des vorgefertigten Bauelements angebracht. Üblicherweise durchdringen die Komponenten an den Anbringungsstellen das Fugendichtungsband. Das zerstörungsfrei entfernbare Haltemittel, vorzugsweise eine Leiste, wird beim oder nach dem Anbringen der Haltemittel zwischen dem im komprimierten Zustand befindlichen Fugendichtungsband und den Komponenten angeordnet.

Einklicksysteme sind beispielsweise aus der WO2016/175691 A1 bekannt.

Es kann von Vorteil sein, wenn die auf der einen Seite an der Fensterlaibung angeordneten Komponenten Schrauben sind, die an vorgegebenen Stellen bis zu einer vorgegebenen Tiefe durch das zuvor an der Fensterlaibung angeschlossene komprimierte Fugendichtungsband in die Fensterlaibung geschraubt sind, wobei die Leiste einseitig offene Längsschlitze aufweist, derart, dass die Leiste zur Abdeckung des Fugendichtungsbandes und zum Halten desselben in einem komprimierten Zustand zwischen Fugendichtungsband und den Schraubköpfen der Schrauben anordbar ist, wobei der Schaft der Schrauben durch die Längsschlitze geführt ist und der Schraubenkopf auf der Leise aufliegt.

Da das im komprimierten Zustand befindliche Fugendichtungsband das Bestreben hat sich auszudehnen, wird die Leiste zwischen Fugendichtungsband und Schraubenkopf festgeklemmt. Das Fugendichtungsband wird im komprimierten Zustand gehalten. Zum Entfernen des Haltemittels wird dieses nach dem Einklicken der Komponenten des Fensterrahmens in die Komponenten, vorliegend Schrauben, der Fensterlaibung entfernt, indem das Haltemittel seitlich aus der Fuge gezogen wird. Die Schrauben gleiten dabei in ihre Position verbleibend aus den Längsschlitzen. Nach dem zerstörungsfreien Entfernen des Haltemittels ist das Fugendichtungsband freigegeben und expandiert in der Fuge. Ein immenser Vorteil bei Verwendung einer Leiste besteht darin, dass die Leiste beim Einklicken des Fensterrahmens in die Fensterlaibung, das Fugendichtungsband vor Beschädigungen schützt. Die am Fensterrahmen vorgesehene Komponente des Klich-in-Systems kommt beim Einklicken nicht mit dem Fugendichtungsband in Berührung. Eine Beschädigung oder ein Verschieben des Fugendichtungsbandes ist nicht möglich.

Es kann von Vorteil sein, wenn das Positioniermittel eine Klammer ist. Ein solches Positioniermittel ist vorteilhaft zerstörungsfrei entfernbar und wiederverwendbar.

Es kann von Vorteil sein, wenn das Positioniermittel ein Spannelement, vorzugsweise eine Federzwinge ist, wobei die Federzwinge vorzugsweise eine vorgegebene Klemmkraft aufweist. Dadurch lässt sich das Haltemittel sicher in Position halten. Ein solches Positioniermittel ist vorteilhaft zerstörungsfrei entfernbar und wiederverwendbar

Es kann von Vorteil sein, wenn das Positioniermittel eine Klemmzwinge bzw. Schraubzwinge ist, wobei vorzugsweise eine vorgegebene Klemmkraft über eine Schraube einstellbar ist. Dadurch lässt sich das Haltemittel sicher in Position halten. Ein solches Positioniermittel ist vorteilhaft zerstörungsfrei entfernbar und wiederverwendbar

Es kann von Vorteil sein, wenn das Positioniermittel ein Klebeband ist. Dies ist eine sich und insbesondere günstige Alternative zum Halten des Haltemittel in Position.

Es kann von Vorteil sein, wenn das Positioniermittel ein Klettband oder ein Kabelbinder ist, wobei der Kabelbinder vorzugsweise nur bis zu einem vorgebebenen Punkt anziehbar ist.

Es kann von Vorteil sein, wenn das Haltemittel ein oder mehrere mit diesem vorzugsweise einstückig verbundene Elemente aufweist, mit denen sich das Haltemittel auf den Fensterrahmen aufclipsen lässt, oder wenn die Positioniermittel derart als Clipse ausgebildet sind, dass sich das Haltemittel mit diesen bzw. durch diese auf den Fensterrahmen aufclipsen lässt.

Es kann von Vorteil sein, wenn die Positioniermittel als am äußeren Umfang des Fensterrahmens, vorzugsweise in Hinterschneidungen des Fensterrahmens, vorzugsweise als schraubenlos, insbesondere durch Einspannen oder Einclipsen, befestigte Halterungen ausgebildet sind, an denen das Haltemittel lösbar befestigbar ist.

Es kann von Vorteil sein, wenn die Halterungen mit einem röhrenförmigen Ansatz ausgebildet sind, wobei der röhrenförmige Ansatz das in einem komprimierten Zustand befindliche Fugendichtungsband durchdringt und mit einer Bohrung des auf dem Fugendichtungsband angeordneten Haltemittels zusammenfällt, so dass ein einen Schaft und einen Kopf aufweisender Stift, vorzugsweise ein Kunststoffstift, als Teil des Positioniermittels, mit dem vorzugsweise gerillten Schaft durch die Bohrung des Haltemittels in den röhrenförmigen Ansatz einführbar ist, so dass das Haltemittel zwischen dem Kopf des Stiftes und dem röhrenförmigen Ansatz eingeklemmt ist und das Fugendichtungsband im komprimierten Zustand hält. Die Rillen des Schaftes sorgen dabei für eine verbesserte Haftung zwischen dem Schaft und damit dem Stift und der Innenwandung des röhrenförmigen Ansatzes und damit der Halterung.

Es kann von Vorteil sein, wenn das Haltemittel aus einem Material besteht, das eine derart hohe Festigkeit und hohe Steifigkeit aufweist, dass der Anpressdruck des in einem komprimierten Zustand gehaltenen Fugendichtungsbandes das Haltematerial nicht verformt.

Es kann von Vorteil sein, wenn das Haltemittel aus Metall, vorzugsweise aus Aluminium oder Stahl, aus einem Verbundwerkstoff oder Kunststoff, vorzugsweise aus Polyethylen bzw. HDPE, aus einem Polycarbonat bzw. PC, aus einen Polymerblend aus Polycarbonat bzw. PC und Acrylnitril-Butadien-Styrol bzw. ABS oder aus einen Polyvinylclorid bzw. PVC besteht.

Wie bereits oben angemerkt kann es von Vorteil sein, wenn das Haltemittel Versteifungselemente, vorzugsweise in Längsrichtung verlaufende Streben, Rippen und/oder Vertiefungen, beispielsweise in Längsrichtung verlaufende schmale Rillen, aufweist. Dadurch ist es möglich, das Haltemittel, insbesondere die vorgenannte Leiste, gewichtssparend auszubilden.

Es kann von Vorteil sein, wenn das Haltemittel ein Handhabelement aufweist, beispielsweise eine geriffelte Oberfläche, eine Vertiefung und/oder einen Vorsprung, beispielsweise in Form eines Stegs oder zumindest einer überstehenden Kante, welches gut mit der Hand oder einem Werkzeug greifbar ist.

Es kann von Vorteil sein, wenn zwischen dem in komprimierten Zustand gehaltenen Fugendichtungsband und dem Haltemittel eine das Entfernen des Haltemittels erleichternde Trennschicht, vorzugsweise ein zumindest einseitig silikonisiertes Papier oder eine zumindest einseitig silikonisierte Folie, vorgesehen ist, welches nach dem Entfernen des Haltemittel ebenfalls entfernbar ist, und/oder dass das Haltemittel selbst aus einem das Entfernen des Haltemittels erleichternden Material, vorzugsweise einem Material mit einer hochporösen Oberfläche, besteht oder eine das Entfernen des Haltemittels erleichternde Beschichtung, vorzugsweise eine Antihaft-Beschichtung, Silikonbeschichtung oder Wachsbeschichtung, aufweist.

Weitere vorteilhafte Ausgestaltungen der Erfindung ergeben sich aus der Zeichnung in Zusammenhang mit deren Beschreibung, wobei nachfolgend die Erfindung anhand von Ausführungsbeispielen erläutert wird, die in der Zeichnung dargestellt sind. In dieser zeigen:
- Fig. 1: schematisch in Draufsicht einen Ausschnitt eines vorgefertigten Bauelements, das eine Fensterlaibung umfasst, auf der ein Fugendichtungsband mittels eines Haltemittels in Form einer Leiste in einem komprimierten Zustand gehalten wird, wobei die Leiste mittels Positioniermittel in Form von Schrauben, die in einseitig offenen Längsschlitzen der Leiste angeordnet und durch das Fugendichtungsband geschraubt sind, in Position verbleibt, ,
- Fig. 2: schematisch im Querschnitt einen Ausschnitt eines vorgefertigten Bauelements gemäß Fig. 1,
- Fig. 3: schematisch im Längsschnitt einen Ausschnitt eines vorgefertigten Bauelements gemäß Fig. 1,
- Fig. 4: schematisch in Längsschnitt einen Ausschnitt eines vorgefertigten Bauelements, das eine Fensterlaibung umfasst, auf der ein Fugendichtungsband mittels eines Haltemittels in Form einer Leiste in einem komprimierten Zustand gehalten wird, wobei die Leiste mittels eines Positioniermittels in Form eines Spannelements, das die Leiste gegen das Fugendichtungsband spannt, in Position verbleibt, ,
- Fig. 5: schematisch im Querschnitt einen Ausschnitt eines vorgefertigten Bauelements gemäß Fig. 4,
- Fig. 6: schematisch im Querschnitt einen Ausschnitt eines vorgefertigten Bauelements, das einen Fensterrahmen umfasst, auf dem ein Fugendichtungsband mittels eines Haltemittels in Form einer Leiste in einem komprimierten Zustand gehalten wird, wobei die Leiste mittels Positioniermittel in Form von Schrauben, die in einseitig offenen Längsschlitzen der Leiste angeordnet und durch das Fugendichtungsband geschraubt sind, in Position verbleibt, ,
- Fig. 7: schematisch in Draufsicht einen Ausschnitt eines vorgefertigten Bauelements gemäß Fig. 6,
- Fig. 8: schematisch im Querschnitt einen Ausschnitt eines vorgefertigten Bauelements, das einen Fensterrahmen umfasst, auf dem ein Fugendichtungsband mittels eines Haltemittels in Form einer Leiste in einem komprimierten Zustand gehalten wird, wobei die Leiste mittels Positioniermittel in Form Spannelements, das die Leiste gegen das Fugendichtungsband spannt, in Position verbleibt, ,
- Fig. 9: schematisch in Draufsicht einen Ausschnitt eines vorgefertigten Bauelements gemäß Fig. 8,
- Fig. 10: schematisch im Querschnitt einen Ausschnitt eines vorgefertigten Bauelements, das einen Fensterrahmen umfasst, auf dem ein Fugendichtungsband mittels eines Haltemittels in Form einer Leiste in einem komprimierten Zustand gehalten wird, wobei die Leiste mittels Positioniermittel in Form von Clipsen, die jeweils mit einem Ende am Halteelement und mit dem anderen Ende am Fensterrahmen einrasten, gegen das Fugendichtungsband gespannt ist und in Position verbleibt, und
- Fig. 11: schematisch im Querschnitt einen Ausschnitt eines vorgefertigten Bauelements, das einen Fensterrahmen umfasst, auf dem ein Fugendichtungsband mittels eines Haltemittels in Form einer Leiste in einem komprimierten Zustand gehalten wird, wobei die Leiste mittels Positioniermittel in Form von am äußeren Umfang des Fensterrahmens angeordneten Halterungen, an denen die Leiste schraubenlos befestigt ist, gegen das Fugendichtungsband drückt und in Position verbleibt..

In der Zeichnung sind die für das Verständnis der Erfindung wesentlichen Merkmale dargestellt und erläutert. Werden in den Figuren gleiche Bezugsziffern verwendet, so bezeichnen diese gleiche Teile.

Fig. 1-3 zeigen schematisch in verschiedenen Ansichten einen Ausschnitt eines vorgefertigten Bauelements 10, das eine Fensterlaibung 12 umfasst, auf der ein Fugendichtungsband 16 mittels eines Haltemittels 14 in Form einer Leiste in einem komprimierten Zustand gehalten wird. Das Haltemittel 14 wird mittels Positioniermittel 18 in Form von Schrauben in Position gehalten. Diese Schrauben sind durch das Fugendichtungsband 16 geschraubt und befinden sich in einseitig offenen Längsschlitzen 20 der Leiste. Das im komprimierten Zustand befindliche Fugendichtungsband 16 hat das Bestreben zu expandieren und drückt das Haltemittel 14 gegen die Unterseite der Schraubenköpfe der Schrauben, wodurch das Haltemittel 14 quasi eingeklemmt ist. Fig. 1 zeigt einen Ausschnitt des vorgefertigten Bauelements 10, das eine Fensterlaibung 12 umfasst, wobei auf dem inneren Umfang der Fensterlaibung 12 das umlaufende mittels wenigstens eines Haltemittels 14 in einem komprimierten Zustand gehaltene Fugendichtungsband 16 vorgesehen ist. Das vorliegende Haltemittel 14 liegt in Form einer Leiste mit Längsschlitzen 20 vor und ist so ausgebildet, dass es zu einem vorgegebenen Zeitpunkt während des Einbauprozesses eines Fensterrahmens in der Fensterlaibung 12 zerstöungsfrei entfernbar ist. Dazu wird das Haltemittel 14 nach der Platzierung des Fensterrahmens in der Fensterlaibung 12 seitlich, gemäß Fig. 1 nach links, aus der zwischen dem Fensterahmen und der Fensterlaibung 12 befindlichen Fuge herausgezogen, wobei die Positioniermittel 18, also die Schrauben, in ihrer Position verbleiben und quasi aus den einseitig offenen Längsschlitzen 18 gleiten.

Das Haltemittel 14, also die Leiste, deckt zuvor das an der Fensterlaibung 12 in einem komprimierten Zustand befindliche Fugendichtungsband 16 über die gesamte Breite ab, ragt vorliegend - wie gut in Fig. 2 zu erkennen ist - sogar über das Fugendichtungsband 16 hinaus, um das Fugendichtungsband 16 komplett in einem komprimierten Zustand zu halten.

Vorzugsweise sind die vorliegenden Schrauben als Positioniermittel 18 Teile eines Einklicksystems, bei dem der Fensterrahmen in der Fensterlaibung 12 eingeklickt wird. Dabei dienen die Schrauben einerseits als Abstandshalter und legen den genauen Abstand des Fensterrahmens zur Fensterlaibung 12 fest und andererseits als dauerhaftes Befestigungsmittel für den Fensterrahmen. Die Schrauben bilden dabei den einen Teil des Einklicksystems. Der andere Teil wird durch am äußeren Umfang des Fensterrahmens befindliche Clipse gebildet, wobei Schrauben und Clipse aufeinander abgestimmt sind und zum Herstellen einer Verbindung ineinandergreifen. Beim Einclipsen oder Einklicken der Schrauben in die Clipse, also beim Einbringen des Fensterrahmens in die Fensterlaibung 12, dient das Haltemittel 14, also die Leiste, als Schutz für das Fugendichtungsband 12. Die Leiste wird beim Einclipsen bzw. Einklicken gegen das komprimiert Fugendichtungsband 12 gedrückt, so dass der Schraubenkopf der Schraube in die Clips klickt. Der Clip kommt somit nicht Berührung mit dem Fugendichtungsband 16, so dass dieses nicht beschädigt wird oder in seiner Position verändert oder verschoben wird. Nach dem zerstörungsfreien Entfernen des Haltemittels dehnt sich das freigegebene Fugendichtungsband 16 aus und legt sich an den äußeren Umfang des Fensterrahmens an.

Das Haltemittel 14 besteht vorzugsweise aus einem Material, das eine derart hohe Festigkeit und hohe Steifigkeit aufweist, dass der Anpressdruck des in einem komprimierten Zustand gehaltenen Fugendichtungsbandes 16 das Haltemittel 14 nicht verformt. Vorzugsweise ist das Haltemittel 14 wiederverwendbar.

Zwischen dem in komprimierten Zustand gehaltenen Fugendichtungsband 16 und dem Haltemittel 14 ist vorteilhaft eine hier nicht dargestellte Trennschicht in Form eines silikonisierten Papiers vorgesehen, dass das Entfernen bzw. das seitliche Herausziehen des Haltemittels 14 erleichtert. Das ist insbesondere dann sinnvoll, wenn das Fugendichtungsband u.a. zur verzögerten Rückstellung imprägniert ist, wodurch es eine gewisse Klebrigkeit aufweist. Die Trennschicht wird nach dem Entfernen des Haltemittels 14 ebenfalls durch Abziehen vom Fugendichtungsband 16 entfernt. Sofern die Trennschicht mit dem Haltemittel 14 verhaftet ist, entfällt vorteilhaft dieser weitere Arbeitsschritt.

Um ein Entfernen oder Herausziehen des Haltemittels 14 zu erleichtern, kann es auch vorteilhaft sein, wenn das Haltemittel 14 ein Handhabelement aufweist, beispielsweise eine geriffelte Oberfläche, eine Vertiefung und/oder einen Vorsprung, beispielsweise in Form eines Stegs oder zumindest einer überstehenden Kante 22, welches gut mit der Hand zu greifen ist.

Um Gewicht einzusparen und um das vorliegend als Leiste ausgebildete Haltemittel 14 trotzdem mit der erforderlichen Steifigkeit auszubilden, sind vorteilhaft Versteifungselemente 34 in Form von in Längsrichtung verlaufenden Streben vorgesehen.

Fig. 4 und 5 zeigen schematisch in verschieden Ansichten einen Ausschnitt eines vorgefertigten Bauelements 10, das eine Fensterlaibung 12 umfasst, auf der ein Fugendichtungsband 16 mittels eines Haltemittels 14 in Form einer Leiste in einem komprimierten Zustand gehalten wird. Die Leiste wird mittels eines Positioniermittels 18 in Form eines Spannelements, das die Leiste gegen das Fugendichtungsband 16 spannt, in Position gehalten. Im Gegensatz zu dem in den Fig. 1-3 gezeigten Ausführungsbeispiel wird das Spannelement kurz vor dem Einbau des Fensterrahmens in die Fensterlaibung 12 entfernt. Dadurch wird auch die Leiste gelöst, die dann zerstörungsfrei entfernt werden kann. Sowohl Leiste als auch Spannelement sind wiederverwendbar. Nach Freigabe des komprimierten Fugendichtungsbandes dehnt sich dieses vorzugsweise aufgrund einer Imprägnierung verzögert aus. Der Fensterrahmen wird währenddessen in herkömmlicher Weise in die Fensterlaibung eingebaut. Da das Positioniermittel 18 komplett entfernt wird, kann auf Längsschlitze in der Leiste - wie noch in den Fig. 1-3 dargestellt - verzichtet werden.

Fig. 6 und 7 zeigen schematisch in verschieden Ansichten einen Ausschnitt eines vorgefertigten Bauelements 10, das einen Fensterrahmen 13 umfasst, auf der ein Fugendichtungsband 16 mittels eines Haltemittels 14 in Form einer Leiste in einem komprimierten Zustand gehalten wird. Das Haltemittel 14 wird mittels Positioniermittel 18 in Form von Schrauben in Position gehalten. Diese Schrauben sind durch das Fugendichtungsband 16 in den Fensterrahmen 13 geschraubt und befinden sich in einseitig offenen Längsschlitzen 20 der Leiste. Das im komprimierten Zustand befindliche Fugendichtungsband 16 hat das Bestreben zu expandieren und drückt das Haltemittel 14 gegen die Unterseite der Schraubenköpfe der Schrauben, wodurch das Haltemittel 14 quasi eingeklemmt ist. Die Fig. 6 und 7 zeigen einen Ausschnitt des vorgefertigten Bauelements 10, das einen Fensterrahmen 13 umfasst, wobei auf dem äußeren Umfang des Fensterrahmens 13 das umlaufende mittels wenigstens eines Haltemittels 14 in einem komprimierten Zustand gehaltene Fugendichtungsband 16 vorgesehen ist. Das vorliegende Haltemittel 14 liegt in Form einer Leiste mit Längsschlitzen 20 vor und ist so ausgebildet, dass es zu einem vorgegebenen Zeitpunkt während des Einbauprozesses des Fensterrahmens 13 in einer Fensterlaibung zerstöungsfrei entfernbar ist. Dazu wird das Haltemittel 14 nach der Platzierung des Fensterrahmens 13 in der Fensterlaibung seitlich, gemäß Fig. 7 nach links, aus der zwischen dem Fensterahmen 13 und der Fensterlaibung befindlichen Fuge herausgezogen, wobei die Positioniermittel 18, also die Schrauben, in ihrer Position verbleiben und quasi aus den einseitig offenen Längsschlitzen 18 gleiten. Da die Schrauben nicht stören, können diese im Fensterrahmen 13 verbleiben. Falls erforderlich ist das Fugendichtungsband 16 in Bereich der Schrauben eingeschnitten, um eine verbesserte Expansion der Fugendichtungsbandes 16 im Bereich der Schrauben zu gewährleisten.

Das Haltemittel 14, also die Leiste, deckt zuvor das am Fensterrahmen 13 in einem komprimierten Zustand befindliche Fugendichtungsband 16 über die gesamte Breite ab, ragt vorliegend - wie gut in Fig. 6 zu erkennen ist - sogar über das Fugendichtungsband 16 hinaus, um das Fugendichtungsband 16 komplett in einem komprimierten Zustand zu halten. Nach dem zerstörungsfreien Entfernen des Haltemittels 14 dehnt sich das freigegebene Fugendichtungsband 16 aus und legt sich an den inneren Umfang der Fensterlaibung an.

Das Haltemittel 14 besteht vorzugsweise aus einem Material, das eine derart hohe Festigkeit und hohe Steifigkeit aufweist, dass der Anpressdruck des in einem komprimierten Zustand gehaltenen Fugendichtungsbandes 16 das Haltemittel 14 nicht verformt. Vorzugsweise ist das Haltemittel 14 wiederverwendbar.

Zwischen dem in komprimierten Zustand gehaltenen Fugendichtungsband 16 und dem Haltemittel 14 ist vorteilhaft eine hier nicht dargestellte Trennschicht in Form eines silikonisierten Papiers vorgesehen, dass das Entfernen bzw. das seitliche Herausziehen des Haltemittels 14 erleichtert. Das ist insbesondere dann sinnvoll, wenn das Fugendichtungsband u.a. zur verzögerten Rückstellung imprägniert ist, wodurch es eine gewisse Klebrigkeit aufweist. Die Trennschicht wird nach dem Entfernen des Haltemittels 14 ebenfalls durch Abziehen vom Fugendichtungsband 16 entfernt. Sofern die Trennschicht mit dem Haltemittel 14 verhaftet ist, entfällt vorteilhaft dieser weitere Arbeitsschritt.

Um ein Entfernen oder Herausziehen des Haltemittels 14 zu erleichtern kann es auch vorteilhaft sein, wenn das Haltemittel 14 ein Handhabelement aufweist, beispielsweise eine geriffelte Oberfläche, eine Vertiefung und/oder einen Vorsprung, beispielsweise in Form eines Stegs oder zumindest einer überstehenden Kante 22, welches gut mit der Hand zu greifen ist.

Fig. 8 und 9 zeigen schematisch in verschieden Ansichten einen Ausschnitt eines vorgefertigten Bauelements 10, das einen Fensterrahmen 13 umfasst, auf der ein Fugendichtungsband 16 mittels eines Haltemittels 14 in Form einer Leiste in einem komprimierten Zustand gehalten wird. Die Leiste wird mittels eines Positioniermittels 18 in Form eines Spannelements, vorliegend eine Federzwinge, mit vorgegebener Klemmkraft, welches die Leiste gegen das Fugendichtungsband 16 spannt, in Position gehalten. Im Gegensatz zu dem in den Fig. 6 und 7 gezeigten Ausführungsbeispiel wird das Spannelement kurz vor dem Einbau des Fensterrahmens in die Fensterlaibung 12 entfernt. Dadurch wird auch die Leiste gelöst, die dann zerstörungsfrei entfernt werden kann. Sowohl Leiste als auch Spannelement sind wiederverwendbar. Nach Freigabe des komprimierten Fugendichtungsbandes dehnt sich dieses vorzugsweise aufgrund einer Imprägnierung verzögert aus. Der Fensterrahmen 13 wird währenddessen in herkömmlicher Weise in die Fensterlaibung eingebaut. Da das Positioniermittel 18 komplett entfernt wird, kann auf Längsschlitze in der Leiste - wie noch in den Fig. 6 und 7 dargestellt - verzichtet werden.

Fig. 10 zeigt schematisch im Querschnitt einen Ausschnitt eines vorgefertigten Bauelements 10, das einen Fensterrahmen 13 umfasst, auf dem ein Fugendichtungsband 16 mittels eines Haltemittels 14 in Form einer Leiste in einem komprimierten Zustand gehalten ist, wobei die Leiste mittels Positioniermittel 18 in Form von Clipsen, die jeweils mit einem Ende am Halteelement 14 und mit dem anderen Ende am Fensterrahmen 13 einrasten, gegen das Fugendichtungsband 16 gespannt ist. Die Leiste wird durch die Clipse in Position und das Fugendichtungsband 16 in einem komprimierten Zustand gehalten. Beim oder kurz vor dem Einbau des Fensterrahmens 13 können die Clipse leicht entfernt werden, so dass die Leiste freigegeben wird, welche dann zerstörungsfrei entfernt werden kann. Anschließend stellt sich das Fugendichtungsband 16 - wie gewollt - zurück.

Fig. 11 zeigt schematisch im Querschnitt einen Ausschnitt eines vorgefertigten Bauelements 10, das einen Fensterrahmen 13 umfasst, auf dem ein Fugendichtungsband 16 mittels eines Haltemittels 14 in Form einer Leiste in einem komprimierten Zustand gehalten wird, wobei die Leiste mittels Positioniermittel 18 in Form von am äußeren Umfang des Fensterrahmens 13 angeordneten Halterungen 24, an denen die Leiste schraubenlos befestigt ist, in Position verbleibt.. Die Positioniermittel 18 sind als am äußeren Umfang des Fensterrahmens 13 in Hinterschneidungen des Fensterrahmens 13 als schraubenlos durch Einspannen befestigte Halterungen 24 zur Positionierung und Befestigung des Haltemittels 14 ausgebildet.

Die Halterungen 24 sind mit einem röhrenförmigen Ansatz 26 ausgebildet, wobei der röhrenförmige Ansatz 26 das in einem komprimierten Zustand befindliche Fugendichtungsband 16 durchdringt und dann mit einer Bohrung des auf dem Fugendichtungsband 16 angeordneten Haltemittels 14 zusammenfällt, so dass ein einen Schaft 28 und einen Kopf 30 aufweisender Stift 32, vorzugsweise ein Kunststoffstift, als Teil des Positioniermittels 18 mit dem gerillten Schaft 28 durch die Bohrung des Haltemittels 14 in den röhrenförmigen Ansatz 26 eingeführt ist, so dass das Haltemittel 14 zwischen dem Kopf 30 des Stiftes 32 und dem röhrenförmigen Ansatz 26 eingeklemmt ist. Beim oder kurz vor dem Einbau des Fensterahmens 13 können die Köpfe 30 der Stifte 32 leicht beispielsweise durch Abknipsen oder Abschneiden entfernt werden, so dass die Leiste freigegeben wird, welche dann zerstörungsfrei entfernt werden kann. Anschließend stellt sich das Fugendichtungsband 16 - wie gewollt - zurück.

### Bezugszeichenliste

### (ist Teil der Beschreibung)

- 10: vorgefertigtes Bauelement
- 12: Fensterlaibung
- 13: Fensterrahmen
- 14: Haltemittel
- 16: Fugendichtungsband
- 18: Positioniermittel
- 20: Längsschlitz
- 22: Kante
- 24: Halterung
- 26: Ansatz
- 28: Schaft
- 30: Kopf
- 32: Stift
- 34: Versteifungselement

## Patentansprüche

1. Vorgefertigtes Bauelement (10), umfassend eine Fensterlaibung (12) oder einen Fensterrahmen (13), wobei auf dem inneren Umfang der Fensterlaibung (12) ein umlaufendes mittels wenigstens eines Haltemittels (14) in einem komprimierten Zustand gehaltenes Fugendichtungsband (16) vorgesehen ist oder wobei auf dem äußeren Umfang des Fensterrahmens (13) ein umlaufendes mittels wenigstens eines Haltemittels (14) in einem komprimierten Zustand gehaltenes Fugendichtungsband (16) vorgesehen ist, wobei das Haltemittel (14) zu einem vorgegebenen Zeitpunkt während des Einbauprozesses eines Fensterrahmens in der Fensterlaibung (12) oder während des Einbauprozesses des Fensterrahmens (13) in einer Fensterlaibung zum Freigeben des Fugendichtungsbandes (16) zerstörungsfrei entfernbar ist.

2. Vorgefertigtes Bauelement (10) nach Anspruch 1, **dadurch gekennzeichnet, dass** Positioniermittel (18) vorgesehen sind, die das Haltemittel (14) in einer vorgegebenen Position halten.

3. Vorgefertigtes Bauelement (10) nach Anspruch 1 oder 2, **dadurch gekennzeichnet, dass** das Haltemittel (14) eine das an der Fensterlaibung (12) oder dem Fensterrahmen (13) in einem komprimierten Zustand vorgesehene Fugendichtungsband (16) eine zumindest überwiegend oder darüber hinaus ragende abdeckende Leiste umfasst, die mittels geeigneter Positioniermittel (18) in einer vorgegebenen Position haltbar ist.

4. Vorgefertigtes Bauelement (10) nach zumindest einem der vorherigen Ansprüche, **dadurch gekennzeichnet, dass** als Positioniermittel (18) Teile eines Einklicksystems, bei dem ein Fensterrahmen in einer Fensterlaibung (12) eingeklickt wird, nutzbar sind, wobei das Einklicksystem auf der einen Seite an der Fensterlaibung (12) angeordnete Komponenten und auf der anderen Seite am Fensterrahmen angeordnete Komponenten aufweist, die aufeinander abgestimmt sind und zum Herstellen einer Verbindung ineinandergreifen, wobei entweder die auf der einen Seite oder die auf der anderen Seite vorgesehenen Komponenten als Positioniermittel (18) nutzbar sind.

5. Vorgefertigtes Bauelement (10) nach zumindest einem der vorherigen Ansprüche, **dadurch gekennzeichnet, dass** die auf der einen Seite an der Fensterlaibung angeordneten Komponenten Schrauben sind, die an vorgegebenen Stellen bis zu einer vorgegebenen Tiefe durch das zuvor an der Fensterlaibung (12) angeschlossene komprimierte Fugendichtungsband (16) in die Fensterlaibung (12) geschraubt sind, wobei die Leiste einseitig offene Längsschlitze (20) aufweist, derart, dass die Leiste zur Abdeckung des Fugendichtungsbandes (16) und zum Halten desselben in einem komprimierten Zustand zwischen Fugendichtungsband (16) und den Schraubköpfen der Schrauben anordbar ist, wobei der Schaft der Schrauben durch die Längsschlitze (20) geführt ist und der Schraubenkopf auf der Leiste aufliegt.

6. Vorgefertigtes Bauelement (10) nach zumindest einem der vorherigen Ansprüche, **dadurch gekennzeichnet, dass** das Positioniermittel (18) eine Klammer ist.

7. Vorgefertigtes Bauelement (10) nach zumindest einem der vorherigen Ansprüche, **dadurch gekennzeichnet, dass** das Positioniermittel (18) ein Spannelement, vorzugsweise eine Federzwinge ist, wobei die Federzwinge vorzugsweise eine vorgegebene Klemmkraft aufweist.

8. Vorgefertigtes Bauelement (10) nach zumindest einem der vorherigen Ansprüche, **dadurch gekennzeichnet, dass** das Positioniermittel (18) eine Klemmzwinge bzw. Schraubzwinge ist, wobei vorzugsweise eine vorgegebene Klemmkraft über eine Schraube einstellbar ist.

9. Vorgefertigtes Bauelement (10) nach zumindest einem der vorherigen Ansprüche, **dadurch gekennzeichnet, dass** das Positioniermittel (18) ein Klebeband ist.

10. Vorgefertigtes Bauelement (10) nach zumindest einem der vorherigen Ansprüche, **dadurch gekennzeichnet, dass** das Positioniermittel (18) ein Klettband oder ein Kabelbinder ist, wobei der Kabelbinder vorzugsweise nur bis zu einem vorgebebenen Punkt anziehbar ist.

11. Vorgefertigtes Bauelement (10) nach zumindest einem der vorherigen Ansprüche, **dadurch gekennzeichnet, dass** das Haltemittel (14) ein oder mehrere mit diesem vorzugsweise einstückig verbundene Elemente aufweist, mit denen sich das Haltemittel (14) auf den Fensterrahmen (13) aufclipsen lässt, oder dass die Positioniermittel (18) derart als Clipse ausgebildet das sich das Haltemittel (14) mit diesen auf den Fensterrahmen (13) aufclipsen lässt.

12. Vorgefertigtes Bauelement (10) nach zumindest einem der vorherigen Ansprüche, **dadurch gekennzeichnet, dass** die Positioniermittel (18) als am äußeren Umfang des Fensterrahmens (13), vorzugsweise in Hinterschneidungen des Fensterrahmens (13), vorzugsweise als schraubenlos, insbesondere durch Einspannen oder Einclipsen, befestigte Halterungen (24) zur Positionierung und Befestigung des Haltemittels (14) ausgebildet sind, wobei die Halterungen (24) vorzugsweise mit einem röhrenförmigen Ansatz (26) ausgebildet sind, wobei der röhrenförmige Ansatz (26) das in einem komprimierten Zustand befindliche Fugendichtungsband (16) durchdringt und mit einer Bohrung des auf dem Fugendichtungsband (16) angeordneten Haltemittels (14) zusammenfällt, so dass ein einen Schaft (28) und einen Kopf (30) aufweisender Stift (32), vorzugsweise ein Kunststoffstift, als Teil des Positioniermittels (18), mit dem vorzugsweise gerillten Schaft (28) durch die Bohrung des Haltemittels (14) in den röhrenförmigen Ansatz (26) einführbar ist, so dass das Haltemittel (14) zwischen dem Kopf (30) des Stiftes (32) und dem röhrenförmigen Ansatz (26) einklemmbar ist.

13. Vorgefertigtes Bauelement (10) nach zumindest einem der vorherigen Ansprüche, **dadurch gekennzeichnet, dass** das Haltemittel (14) aus einem Material besteht, das eine derart hohe Festigkeit und hohe Steifigkeit aufweist, dass der Anpressdruck des in einem komprimierten Zustand gehaltenen Fugendichtungsbandes (16) das Haltematerial (14) nicht verformt.

14. Vorgefertigtes Bauelement (10) nach zumindest einem der vorherigen Ansprüche, **dadurch gekennzeichnet, dass** das Haltemittel (14) Versteifungselemente, vorzugsweise in Längsrichtung verlaufende Streben (34), Rippen und/oder Vertiefungen, beispielsweise in Längsrichtung verlaufende schmale Rillen, aufweist.

15. Vorgefertigtes Bauelement (10) nach zumindest einem der vorherigen Ansprüche, **dadurch gekennzeichnet, dass** das Haltemittel (14) ein Handhabelement aufweist, beispielsweise eine geriffelte Oberfläche, eine Vertiefung und/oder einen Vorsprung, beispielsweise in Form eines Stegs oder zumindest einer überstehenden Kante (22), welches gut mit der Hand oder einem Werkzeug greifbar ist.

16. Vorgefertigtes Bauelement (10) nach zumindest einem der vorherigen Ansprüche, **dadurch gekennzeichnet, dass** das Haltemittel (14) aus Metall, vorzugsweise aus Aluminium oder Stahl, aus einem Verbundwerkstoff oder Kunststoff, vorzugsweise aus Polyethylen bzw. HDPE, aus einem Polycarbonat, aus einen Polymerblend aus Polycarbonat und Acrylnitril-Butadien-Styrol oder aus einen Polyvinylclorid besteht.

17. Vorgefertigtes Bauelement (10) nach zumindest einem der vorherigen Ansprüche, **dadurch gekennzeichnet, dass** zwischen dem in komprimierten Zustand gehaltenen Fugendichtungsband (16) und dem Haltemittel (14) eine das Entfernen des Haltemittels (14) erleichternde Trennschicht, vorzugsweise ein zumindest einseitig silikonisiertes Papier oder eine zumindest einseitig silikonisierte Folie, vorgesehen ist, welches nach dem Entfernen des Haltemittel (14) ebenfalls entfernbar ist, und/oder dass das Haltemittel (14) selbst aus einem das Entfernen des Haltemittels (14) erleichternden Material, vorzugsweise einem Material mit einer hochporösen Oberfläche, besteht oder eine das Entfernen des Haltemittels (14) erleichternde Beschichtung, vorzugsweise eine Antihaft-Beschichtung, Silikonbeschichtung oder Wachsbeschichtung, aufweist.
